# FASCICULE DE BREVET EUROPEEN

(11) **EP 1 502 676 B1**
(45) Date de publication et mention de la délivrance du brevet: **16.12.2009**
(21) Numéro de dépôt: 04300450.6
(22) Date de dépôt: 19.07.2004
(51) Int. Cl.: B22C 9/10, B22D 17/22, B22C 7/06

(54) **Noyau de fonderie à base de borates de potassium comportant une cavité de dissolution.**
Giesskern auf der Basis von Kaliumborat mit einer Auflösungskammer
Potassium borate foundry core with dissolution cavity

(30) Priorité: 31.07.2003 FR 0309428
(43) Date de publication de la demande: 02.02.2005
(73) Titulaire: RENAULT S.A.S., 92100 Boulogne Billancourt (FR)
(72) Inventeur: Le Nezet, André, 78160, Marly Le Roi (FR)

(56) Documents cités:
- EP-A- 0 613 742
- WO-A-98/24573
- FR-A- 2 819 205
- PATENT ABSTRACTS OF JAPAN vol. 014, no. 097 (M-0940), 22 février 1990 (1990-02-22) & JP 01 306043 A (TSUCHIYA MFG CO LTD), 11 décembre 1989 (1989-12-11)

## Description

L'invention concerne un noyau pour la réalisation de formes creuses par fonderie, un moule et un procédé pour la réalisation d'un tel noyau.

L'invention concerne plus particulièrement un noyau pour la réalisation de formes creuses par fonderie, obtenu par moulage d'une coulée de sels minéraux en fusion dans un moule.

Le document JP-A-0.1.306043 décrit et représente un agencement pour le moulage d'un noyau dans une cavité (2) en forme de "U" d'un moule (1). Le matériau (10) en fusion à l'aide duquel est réalisé le noyau est introduit dans le moule (1 ) par l'intermédiaire d'un robinet (5) agencé à l'extrémité d'une des branches du. "U". Puis on ferme le robinet (5) de manière que le matériau (10), en refroidissant, se rétracte vis à vis des parois de la cavité (2) du moule (1). Ensuite, on ouvre le robinet (5) et un robinet (6) agencé à l'extrémité de la branche opposée du "U" et on provoque une aspiration par ces robinets pour extraire le noyau d'un seul bloc du moule (1).

Dans ce document, le noyau est extrait d'un seul bloc. Or ceci n'est pas toujours possible.

Le document FR-2.819.205 décrit un noyau comportant des sels minéraux tels que du métaborate ou monoborate de potassium, du diborate de potassium, du triborate de potassium, du tétraborate de potassium, ou encore du pentaborate de potassium.

Un tel noyau est compatible avec les procédés de fonderie sous pression, pour la réalisation de formes creuses de géométries fines, et compatible avec tous les types d'alliages légers utilisés dans ces procédés.

Il permet notamment de réaliser des pièces comportant des formes creuses de géométries complexes et présentant un bon état de surface, tout en garantissant la propreté des cavités.

Il peut être utilisé dans un procédé de fonderie sous pression, mais il peut aussi être utilisé dans un procédé de fonderie avec coulée par gravité, en vue d'améliorer l'état de surface des cavités et en vue de réaliser des cavités de géométries plus complexes, par rapport à un procédé de fonderie avec coulée par gravité utilisant un noyau à base de sable ou de sels minéraux classiques.

Un tel noyau est aussi décrit dans le document EP-0.613.742.

A l'issue du moulage d'une pièce de fonderie à l'aide d'un tel noyau, un noyau, quel qu'il soit, doit être ôté de la pièce brute de démoulage afin de pouvoir utiliser et/ou usiner ladite pièce.

Dans le cas particulier des noyaux du type décrit précédemment qui se dissolvent à l'eau, on a constaté que la dissolution du noyau s'opérait selon un front de dissolution s'étendant d'une extrémité du noyau, par laquelle l'eau est acheminée, à l'extrémité opposée du noyau.

Ce phénomène s'oppose à une dissolution rapide du noyau, et augmente de ce fait la durée pendant laquelle la pièce venant de fonderie est immobilisée dans l'attente de la dissolution de son ou ses noyaux.

Pour remédier à cet inconvénient, l'invention propose un noyau du type décrit précédemment comportant des moyens destinés à favoriser la pénétration de l'eau dans le noyau et par conséquent, à accélérer sa dissolution comme défini dans la revendication 1.

Dans ce but, l'invention propose un noyau du type décrit précédemment, **caractérisé en ce qu**'il comporte une cavité intérieure destinée à permettre, après usage du noyau pour la réalisation d'une pièce de fonderie, à un solvant d'avoir accès par capillarité au coeur du noyau afin d'en accélérer la dissolution.

Selon d'autres caractéristiques de l'invention :
- la cavité intérieure est réalisée lors de l'opération de moulage dudit noyau,
- la cavité est constituée d'une retassure interne obtenue par un refroidissement rapide de la surface extérieure du noyau.

L'invention concerne aussi un procédé pour la réalisation d'un noyau du type décrit précédemment comme défini dans la revendication 4, du type qui comporte au moins une opération de moulage du noyau, **caractérisé en ce que** l'opération de moulage est suivie d'une opération de refroidissement rapide de la surface extérieure du noyau.

Selon d'autres caractéristiques du procédé :
- au cours de l'opération de refroidissement rapide de la surface extérieure du noyau, on refroidit rapidement la paroi d'une empreinte du moule au contact avec le noyau,
- au cours de l'opération de moulage du noyau, on coule les sels minéraux en fusion par gravité dans le moule,
- le procédé comporte de préférence une opération préliminaire de chauffage du moule préalable à l'opération de moulage, de manière à diminuer la différence initiale de température entre les sels minéraux et le moule,

L'invention concerne encore un moule pour la réalisation d'un noyau comportant des moyens de refroidissement agencés à proximité de la paroi de l'empreinte du moule.

Selon une autre caractéristique du moule, celui-ci comporte des moyens internes de chauffage.

D'autres caractéristiques et avantages de l'invention apparaîtront à la lecture de la description détaillée qui suit pour la compréhension de laquelle on se reportera aux dessins annexés dans lesquels :
- la figure 1 est une vue schématique en coupe longitudinale avec arrachement d'un moule et d'un noyau selon l'invention au cours d'une opération de moulage en grappe du noyau conforme à l'invention ;
- la figure 2 est une vue schématique en coupe longitudinale représentant la dissolution d'un noyau conventionnel dans une pièce de fonderie ;
- la figure 3 est une vue schématique en coupe longitudinale représentant la dissolution d'un noyau selon l'invention dans une pièce de fonderie ;

Dans la description qui va suivre, des chiffres de référence identiques désignent des pièces identiques ou ayant des fonctions similaires.

On a représenté à la figure 1 une opération de moulage en grappe de deux noyaux 10 destinés à la réalisation d'une pièce de fonderie du type de la pièce 12 qui a été représentée aux figures 2 et 3.

Comme l'illustre la figure 1, au cours de l'opération de moulage du noyau 10, on réalise une coulée de sels minéraux en fusion dans un entonnoir d'alimentation 14 d'un moule 16. L'entonnoir d'alimentation communique à son extrémité inférieure avec une empreinte 18 du moule 16.

Au moins une partie des sels minéraux est choisie par exemple parmi les borates de potassium pour obtenir un noyau 10 présentant des caractéristiques mécaniques élevées.

Dans ces conditions, les sels minéraux se répartissent par gravité dans l'empreinte 18 du moule 16 suivant les flèches "F" pour constituer, après refroidissement, le noyau 12.

Le résultat obtenu est un noyau 12 analogue à celui qui a été représenté aux figures 2 et 3.

Comme l'illustrent les figures 2 et 3, une pièce de fonderie 12 comportant une forme creuse 20 est obtenue par une opération de moulage avec le noyau 10 précédemment obtenu. La forme creuse 20 est complémentaire du noyau 10, et il, est nécessaire pour pouvoir exploiter cette forme creuse 20 de dissoudre le noyau 10 à l'aide d'un solvant, par exemple de l'eau dans le cas d'un noyau 10 selon l'invention comportant des sels à base de borate de potassium.

Comme l'illustre la figure 2 qui représente une opération de dissolution d'un noyau 10 conventionnel, le solvant est introduit par une ouverture 22 d'extrémité du moule 12. Avec le noyau 10 conventionnel plein qui a été représenté à la figure 2, le solvant se propage dans le noyau 10 suivant des lignes de front 24 successives, en dissolvant progressivement le noyau 10 de la droite vers la gauche de la figure 2.

De ce fait, l'opération de dissolution du noyau 10 est une opération longue qui, dans le cas d'une production de grande série, engendre des coûts d'immobilisation élevés dans l'atelier où est effectué la dissolution des noyaux 10.

Comme l'illustre la figure 3, pour remédier à cet inconvénient, l'invention propose un noyau 10 comportant une cavité intérieure 26 destinée, après usage du noyau 10 pour la réalisation d'une pièce 12 de fonderie, à permettre à un solvant d'avoir accès par capillarité au coeur du noyau 10 afin d'en accélérer la dissolution dans la pièce 12.

Ainsi, lors de l'opération de dissolution du noyau 10, le solvant pénètre dans la cavité 26 comme représenté à la figure 3 et se propage de l'intérieur vers l'extérieur du noyau suivant des directions 28 variées représentées par les flèches de la figure 3.

Conformément à l'invention, la cavité intérieure 26 est réalisée lors de l'opération de moulage du noyau 10.

La cavité 26 pourrait, de manière non limitative de l'invention, être réalisée par perçage ou en introduisant, préalablement au moulage du noyau, un élément de température de fusion plus élevée que les sels à base de borate de potassium, élément qui serait ôté du noyau 10 préalablement à l'opération de dissolution du noyau 10 pour former la cavité 26.

Toutefois, dans le mode de réalisation de l'invention, la cavité 26 est constituée d'une retassure interne du noyau obtenue grâce à un refroidissement rapide de la surface extérieure 28 du noyau 10 lors de son moulage.

A cet effet, un procédé de fabrication du noyau 10 comporte au moins une opération de moulage telle que précédemment évoquée en référence à la figure 1, suivie d'une opération de refroidissement rapide de la surface extérieure 28 du noyau 10.

Au cours de cette opération de refroidissement rapide de la surface extérieure 28 du noyau 10, on refroidit rapidement la paroi de l'empreinte 18 du moule 16 qui est au contact avec le noyau 10.

A cet effet, comme l'illustre la figure 1, le moule 16 comporte des moyens 30 de refroidissement agencés à proximité de la paroi de l'empreinte 18 du moule 16,

Tous les moyens de refroidissement connus de l'état de la technique peuvent être utilisés pour la bonne réalisation de l'invention.

Sur l'arrachement de la figure 1, on a représenté, à titre d'exemple et de manière non limitative, des moyens 30 de refroidissement constitués d'un échangeur 32 logé dans le moule 16. Comme l'illustrent les flèches, l'échangeur est alimenté en fluide caloporteur par un conduit d'arrivée 34 et ce fluide est évacué par un conduit 36. Cette configuration permet d'évacuer un grand nombre de calories en une durée très réduite.

De tels échangeurs 34 sont répartis suivant toute la périphérie de l'empreinte 18, pour assurer une refroidissement rapide et uniforme de l'empreinte 18.

Enfin, préalablement à l'opération de moulage du noyau 10, le procédé peut comporter une opération préliminaire de chauffage du moule 16 de manière à diminuer la différence initiale de température entre les sels minéraux et le moule 16.

A cet effet, le moule 16 comporte des moyens internes de chauffage 38, par exemple une ou plusieurs résistances électriques 40 logées dans le moule 16 et destinée(s) à permettre son élévation de température de manière uniforme.

L'invention permet donc de réaliser des noyaux en sels minéraux à base de borates de potassium qui ont la particularité d'être rapidement dissolvables, ce qui permet de réduire les coûts et les temps de production de pièces 12 moulées avec de tels noyaux.

## Revendications

1. Noyau (10) pour la réalisation de formes creuses par fonderie, obtenu par moulage d'une coulée de sels minéraux en fusion dans un moule (16),
**caractérisé en ce qu'**il comporte une cavité intérieure (26) destinée à permettre à un solvant d'avoir accès par capillarité au coeur du noyau afin d'en accélérer la dissolution dans la pièce (12) après usage du noyau.

2. Noyau (10) selon la revendication précédente, **caractérisé en ce que** la cavité (26) intérieure est formée lors du moulage de celui-ci,

3. Noyau (10) selon la revendication précédente, **caractérisé en ce que** la cavité (26) est constituée d'une retassure interne du noyau obtenue suite à un refroidissement plus rapide de sa surface extérieure (28) que de son coeur.

4. Procédé de fabrication d'un noyau (10) selon la revendication 3, **caractérisé en ce que** l'opération de moulage est suivie d'une opération de refroidissement rapide de la surface extérieure (28) du noyau (10).

5. Procédé de fabrication d'un noyau (10) selon la revendication précédente, **caractérisé en ce que**, au cours de l'opération de refroidissement rapide de la surface extérieure (28) du noyau (10), on refroidit rapidement la paroi d'une empreinte (18) du moule (10) au contact avec le noyau (10) à l'aide de moyens (30) de refroidissement agencés à proximité de la paroi de l'empreinte (18) du moule (16).

6. Procédé de fabrication d'un noyau (10) selon l'une des revendications précédentes 4 ou 5, **caractérisé en ce que** les sels minéraux en fusion sont coulés par gravité dans le moule (16) au cours de l'opération de moulage du noyau.

7. Procédé de fabrication d'un noyau (10) selon l'une quelconque des revendications 4 à 6, **caractérisé en ce qu'**il comporte une opération préliminaire de chauffage du moule (16) à l'aide de moyens (38) de chauffage internes au moule (16), préalable à l'opération de moulage, en vue de diminuer la différence initiale de température entre les sels minéraux et le moule (16).

## Claims

1. Core (10) for creating hollow shapes by casting, obtained by pouring molten mineral salts into a mould (16),
**characterized in that** it comprises an interior cavity (26) intended to allow a solvent to gain access through capillarity to the heart of the core in order to accelerate the dissolving of this core within the component (12) after the core has been used.

2. Core (10) according to the preceding claim, **characterized in that** the interior cavity (26) is formed at the time of the casting of the core.

3. Core (10) according to the preceding claim, **characterized in that** the cavity (26) consists of an internal contraction cavity of the core which is obtained as a result of more rapid cooling of the exterior surface (28) than of the heart of the core.

4. Method of manufacturing a core (10) according to Claim 3, **characterized in that** the casting operation is followed by an operation of rapid cooling of the exterior surface (28) of the core (10).

5. Method of manufacturing a core (10) according to the preceding claim, **characterized in that**, during the operation of rapid cooling of the exterior surface (28) of the core (10), the wall of a moulding cavity (18) of the mould (10) in contact with the core (10) is rapidly cooled by using cooling means (30) positioned in close proximity to the wall of the moulding cavity (18) of the mould (16).

6. Method of manufacturing a core (10) according to one of the preceding Claims 4 or 5, **characterized in that** the molten mineral salts are poured under gravity into the mould (16) during the operation of casting the core.

7. Method of manufacturing a core (10) according to any one of Claims 4 to 6, **characterized in that** it comprises a preliminary operation of heating the mould (16) using heating means (38) internal to the mould (16) prior to the casting operation, so as to reduce the initial temperature difference between the mineral salts and the mould (16).

## Patentansprüche

1. Kern (10) für die Verwirklichung von Hohlformen durch Gießen, der durch Formen eines Abstichs geschmolzener Mineralsalze in einer Gießform (16) erhalten wird,
**dadurch gekennzeichnet, dass** er einen inneren Hohlraum (26) enthält, der dazu bestimmt ist, einem Lösungsmittel mittels Kapillarität einen Zugang in das Innere des Kerns zu ermöglichen, um seine Auflösung in dem Teil (12) nach der Verwendung des Kerns zu beschleunigen.

2. Kern (10) nach dem vorhergehenden Anspruch, **dadurch gekennzeichnet, dass** der innere Hohlraum (26) beim Formen des Kerns gebildet wird.

3. Kern (10) nach dem vorhergehenden Anspruch, **dadurch gekennzeichnet, dass** der Hohlraum (26) durch ein inneres Einsacken des Kerns, das infolge einer Abkühlung erhalten wird, die an seiner äußeren Oberfläche (28) schneller erfolgt als in seinem Kern, gebildet wird.

4. Verfahren zum Herstellen eines Kerns (10) nach Anspruch 3, **dadurch gekennzeichnet, dass** dem Vorgang des Formens ein Vorgang der schnellen Abkühlung der äußeren Oberfläche (28) des Kerns (10) folgt.

5. Verfahren zum Herstellen eines Kerns (10) nach dem vorhergehenden Anspruch, **dadurch gekennzeichnet, dass** während des Vorgangs der schnellen Abkühlung der äußeren Oberfläche (28) des Kerns (10) die Wand (18) eines Formhohlraums der Gießform (16), die mit dem Kern (10) in Kontakt ist, mit Hilfe von Kühlungsmitteln (30), die in der Nähe der Wand (18) des Formhohlraums der Gießform (16) angeordnet sind, schnell abgekühlt wird.

6. Verfahren zum Herstellen eines Kerns (10) nach einem der vorhergehenden Ansprüche 4 oder 5, **dadurch gekennzeichnet, dass** die geschmolzenen Mineralsalze während des Vorgangs des Formens des Kerns durch Schwerkraft in die Gießform (16) gegossen werden.

7. Verfahren zum Herstellen eines Kerns (10) nach einem der Ansprüche 4 bis 6, **dadurch gekennzeichnet, dass** es vor dem Vorgang des Formens einen vorhergehenden Vorgang des Erwärmens der Gießform (16) mit Hilfe von Heizmitteln (38) in der Gießform (16) enthält, um den anfänglichen Temperaturunterschied zwischen den Mineralsalzen und der Gießform (16) zu verringern.
